# FASCICULE DE BREVET EUROPEEN

(11) **EP 0 225 248 B1**
(45) Date de publication et mention de la délivrance du brevet: **12.04.1989**
(21) Numéro de dépôt: 86402556.4
(22) Date de dépôt: 18.11.1986
(51) Int. Cl.: A44B 11/25

(54) **Boucle de ceinture de sécurité, notamment pour véhicule automobile**
Schloss für Sicherheitsgurte, insbesondere in Kraftfahrzeugen
Safety belt buckle, in particular for a motor vehicle

(30) Priorité: 20.11.1985 FR 8517172
(43) Date de publication de la demande: 10.06.1987
(73) Titulaire: ECIA - EQUIPEMENTS ET COMPOSANTS POUR L'INDUSTRIE AUTOMOBILE, F-25400 Audincourt (FR)
(72) Inventeur: Betencourt, Joseph, F-25150 Pont-de-Roide (FR)
(74) Mandataire: Bressand, Georges

(56) Documents cités:
- FR-A- 2 239 961
- FR-A- 2 379 993
- US-A- 3 181 215
- US-A- 3 399 431
- US-A- 3 711 904
- US-A- 3 812 556
- US-A- 4 262 396

## Description

La présente invention est relative aux dispositifs destinés à retenir sur son siège un passager d'un véhicule automobile en cas de décélération brusque de celui-ci, par exemple lors d'un freinage d'urgence ou d'une collision.

Plus particulièrement, l'invention concerne une boucle qui, dans un dispositif du genre indiqué, est destinée à fixer de façon amovible un brin d'une sangle de sécurité à un point fixe de la carrosserie du véhicule, par l'intermédiaire par exemple d'une languette formant pène de verrou.

On connaît, dans l'état de la technique, des boucles comportant un boîtier dans lequel est placé un support en forme d'étrier qui est destiné à être fixé à un moyen de retenue fixe par rapport à la carrosserie du véhicule et qui définit entre ses ailes, un couloir de guidage pour le pène débouchant à une extrémité de cet étrier. Ces boucles comportent en outre un organe de verrouillage monté oscillant dans l'étrier autour d'un axe qui est perpendiculaire aux ailes de cet étrier ainsi qu'un organe d'arrêt monté coulissant dans ces ailes et effaçable au moyen d'un bouton de commande, à l'encontre de l'action d'un dispositif élastique de rappel.

Dans ce type de boucles, le pène est retenu dans la boucle par une partie en saillie de l'organe de verrouillage qui vient empêcher le retrait du pène du couloir de verrouillage, par exemple en s'introduisant dans une ouverture ménagée dans le pène. Lors d'une forte traction sur la sangle tendant à retirer le pène de la boucle, cette partie en saillie vient coopérer avec un bord d'arrêt ménagé dans le fond de l'étrier support, éventuellement par déformation élastique de l'axe d'oscillation de l'organe de verrouillage dans l'étrier, ce qui permet d'obtenir une grande efficacité de la boucle et une force de retenue considérable du pène.

On connaît également d'après le document FR 2 482 430, une boucle pour ceinture de sécurité comprenant un support destiné à être fixé à un moyen de retenue et définissant un passage rectiligne dans lequel le pène peut être introduit et qui définit un point de coulissement pour celui-ci. L'organe de verrouillage du pène est articulé sur le support autour d'un axe qui s'étend parallèlement au plan du passage. Cet organe de verrouillage peut présenter une première surface de butée retenant le pène et s'étendant perpendiculairement au plan du passage, en étant transversal par rapport à celui-ci, en position verrouillée de la boucle tandis que l'organe de verrouillage peut présenter également au moins une seconde surface de butée qui est destinée, dans la position verrouillée de la boucle, à venir en contact avec un organe d'arrêt monté mobile en translation sur le support, dans une direction perpendiculaire à l'axe d'articulation de l'organe de verrouillage. Le déplacement de cet organe d'arrêt libère l'organe de verrouillage et donc le pène lors de l'ouverture de la boucle qui est commandée par un bouton de manoeuvre monté sur le support de manière à pouvoir se déplacer dans la même direction que l'organe d'arrêt.

Des ressorts de rappel sont prévus pour agir sur l'organe de verrouillage, l'organe d'arrêt et le bouton de manoeuvre. L'organe d'arrêt est formé par un corps monobloc présentant des organes de guidage et de maintien des ressorts s'étendant de part et d'autre de ce corps dans des sens opposés perpendiculairement à l'axe d'articulation de l'organe de verrouillage.

On connait également d'après le document US-A 3 399 431, une boucle notamment de ceinture de sécurité pour véhicule automobile, destinée à fixer de façon amovible un brin de celle-ci à un point fixe de la carrosserie du véhicule, comprenant un ensemble de gâche et un pène solidaire du brin à fixer, l'ensemble de gâche comportant logés dans un boîtier, un corps destinée à être fixé à un moyen de retenue solidaire du véhicule, qui délimite un passage et un plan de coulissement pour ledit pène, des moyens de verrouillage du pène dans la boucle, constitués par une partie en saillie du corps s'étendant dans ledit passage, et destinée à s'engager dans un évidement du pène, en position de verrouillage de celui-ci, des moyens de commande de déverrouillage du pène, des moyens d'éjection de celui-ci et des moyens de maintien du pène en position de verrouillage sur ladite partie en saillie du corps, constitués par un coulisseau monté déplaçable par ledit pène lors de son introduction, dans le corps dans la direction générale de déplacement du pène.

La construction de tels dispositifs présente un certain nombre d'inconvénients notamment au niveau du respect de tolérances assez serrées au cours de la fabrication, ce qui en augmente les prix de revient.

Par ailleurs, dans la technique automobile moderne, on souhaite réduire autant que possible le poids et l'encombrement des équipements et ce à tous les niveaux et en particulier dans le domaine des équipements de sécurité sans, bien entendu, pour autant sacrifier l'efficacité de ces équipements.

Le but de l'invention est donc de fournir une boucle de ceinture de sécurité dont la construction soit simple et le montage aisé, en réduisant le nombre des organes entrant dans la constitution d'une telle boucle.

Un autre but de l'invention est de fournir une boucle de ceinture de sécurité qui soit plus petite et plus légère que les boucles de la technique antérieure et dont la fabrication puisse être entreprise sans le respect de tolérances serrées.

A cet effet, l'invention a pour objet une boucle notamment de ceinture de sécurité pour véhicule automobile, destinée à fixer de façon amovible un brin de celle-ci à un point fixe de la carrosserie du véhicule, comprenant un ensemble de gâche et un pène solidaire du brin à fixer, l'ensemble de gâche comportant logés dans un boîtier, un corps destinée à être fixé à un moyen de retenue solidaire du véhicule, qui délimite un passage et un plan de coulissement pour ledit pène, des moyens de verrouillage du pène dans la boucle, constitués par une partie en saillie du corps s'étendant dans ledit passage, et destinée à s'engager dans un évidement du pène, en position de verouillage de celui-ci, des moyens de commande de déverrouillage du pène, des moyens d'éjection de celui-ci et des moyens de maintien du pène en position de verrouillage sur ladite partie en saillie du corps, constitués par un coulisseau monté déplaçable par ledit pène lors de son introduction, dans le corps dans la direction générale de déplacement du pène, ledit coulisseau étant sollicité par un organe élastique de rappel et coopérant en position de verrouillage du pène, avec le corps et une surface correspondante du pène pour maintenir celui-ci en position, sous l'action dudit organe élastique, ledit coulisseau étant monté déplaçable dans ledit corps sous l'action des moyens de commande de déverrouillage entre la position de maintien et une position de libération du pène, dans laquelle il coopère avec lesdits moyens d'éjection pour éjecter le pène de la boucle, lesdits moyens d'éjection étant constitués par ledit organe élastique de rappel dont l'une des extrémités est en appui contre le coulisseau et l'autre, contre un organe de déverrouillage du pène, articulé dans le corps pour déverrouiller le pène en dégageant l'évidement de celui-ci de la partie en saillie du corps à la suite d'une action exercée sur le coulisseau par les moyens de commande de déverrouillage du pène, caractérisée en ce que l'organe de déverrouillage est constitué par une pièce de manoeuvre présentant deux branches s'étendant à peu près à 90_{°} l'une par rapport à l'autre, dont l'une coopère avec l'organe élastique, et l'autre avec une surface correspondante du pène, pour déverrouiller celui-ci, et une surface d'articulation coopérant avec le corps.

L'invention sera mieux comprise à l'aide de la description qui va suivre, donnée uniquement à titre d'exemple et faite en se reférant aux dessins annexés, sur lesquels:
- les Fig. 1 à 4 représentent des vues en coupe illustrant le fonctionnement d'une boucle de ceinture de sécurité selon l'invention; et
- la Fig. 5 représente une vue de dessus d'une boucle de ceinture de sécurité selon l'invention.

Ainsi qu'il est représenté sur la Fig. 1, une boucle de ceinture de sécurité selon l'invention comprend un boîtier 1 consitué par exemple, de manière connue en soi, d'un élément supérieur 2 et d'un élément inférieur 3. A l'intérieur de ce boîtier 1 est disposé un ensemble de gâche comportant un corps 4 destiné à être fixé à un moyen de retenue (non représenté) solidaire du véhicule.

Le boîtier 1 comporte également une première ouverture 5 dont les parois sont inclinées, débouchant dans le corps 4, qui définit un passage et un plan de coulissement pour, par exemple, une languette formant pène de verrou, solidaire d'un brin à fixer de la ceinture de sécurité.

Le boîtier 1 comporte également une seconde ouverture 6 ménagée dans l'extrémité du boîtier opposée à l'extrémité dans laquelle est pratiquée l'ouverture 5. Cette ouverture 6 est ménagée en regard d'une extrémité du corps 4 et est destinée par exemple à permettre le passage d'un moyen de retenue (non représenté) dont une extrémité est fixée sur le véhicule et dont l'autre extrémité est fixée sur le corps 4 par l'intermédiaire par exemple d'un évidement 4a ménagé dans celui-ci, de façon à rendre solidaire le corps 4, du véhicule.

Selon un autre mode de réalisation de la boucle de ceinture de sécurité selon l'invention, une partie du corps 4 peut faire saillie au-dehors du boîtier 1 à travers l'ouverture 6, de façon à permettre le montage d'une boucle assemblée sur un véhicule.

Cette construction de la boucle permet d'obtenir une plus grande polyvalence de celle-ci.

La boucle de ceinture de sécurité selon l'invention comporte également un coulisseau 7 monté déplaçable à coulissement dans ledit corps entre une position avant et une position arrière comme on le verra par la suite, suivant la direction générale de déplacement du pène dans le corps. Ce coulisseau 7 comporte un bossage de guidage 7a disposé dans une première lumière 8 d'une première partie 9 du corps 4 pour assurer son guidage lors de son déplacement.

Le coulisseau comporte également un téton de centrage 10 destiné à recevoir une extrémité d'un ressort 11 dont la fonction sera définie par la suite et dont l'autre extrémité est centrée sur un téton 12 d'un organe de déverrouillage 13 du pène, articulé sur le corps 4.

Cet organe de déverrouillage 13 est constitué par une pièce de manoeuvre présentant deux branches 13a, 13b s'étendant à peu près à 90_{°} l'une par rapport à l'autre, et dont l'une coopère avec le ressort 11 et l'autre avec une surface correspondante du pène pour déverrouiller celui-ci comme cela sera décrit plus en détail par la suite.

Cet organe de déverrouillage comporte également une surface d'articulation 14 coopoérant avec le corps et plu particulièrement avec un bord d'arrêt de celui-ci pour permettre son basculement par rapport à celui-ci.

Il est à noter que la branche 13a de cet organe de déverrouillage s'étend en direction d'une seconde lumière 15 d'une seconde partie 16 du corps 4 s'étendant à peu près parallèlement et à une certaine distance de la première partie de celui-ci, définissant ainsi le passage et le plan de coulissement pour le pène. Cette seconde partie 16 du corps 4 comporte également une partie en saillie 17, par exemple emboutie, à proximité de la lumière 15, et s'étendant dans le passage défini par le corps, cette partie en saillie présentant un bord d'arrêt 17a destiné comme on le verra par la suite à coopérer avec un rebord d'un évidement du péne pour verrouiller celui-ci à l'intérieur de la boucle.

Il est également à noter que la surface du coulisseau destinée à coopérer avec la face frontale du pène lors de son introduction dans la boucle, présente au moins une rampe 18 dont la fonction sera définie par la suite.

Dans la position déverrouillée de la boucle représentée sur cette Fig. 1, le coulisseau est en appui contre une surface de butée de la première partie 9 du corps. Lorsqu'un utilisateur introduit un pène 19 comportant un évidement 20, entre les deux parties du corps 4, la face frontale de celui-ci vient en appui contre le coulisseau 7 et plus particulièrement contre ladite au moins une rampe 18 de celui-ci. Si l'introduction du pène se poursuit (Fig. 2), le coulisseau se déplace à mesure que le pène pénètre dans la boucle, en comprimant le ressort 11. Cette compression du ressort 11 a pour effet de faire basculer l'organe de déverrouillage 13 autour de sa surface d'articulation jusqu'à ce que la branche 13b de celui-ci soit en appui contre la première partie 9 du corps 4. Durant ce déplacement, la face frontale du pène étant en appui contre la rampe du coulisseau, ce dernier exerce une action sur le pène qui tend à le faire remonter vers la seconde partie 16 du corps 4. Cependant, cette remontée est arrêtée par la venue en contact des parties pleines du pène contre la partie en saillie 17 du corps 4. Lorsque l'évidement 20 du pène arrive en regard de cette partie en saillie 17, le pène peut alors remonter dans le corps 4 sous l'action de la rampe du coulisseau et de la force exercée sur celui-ci par le ressort 11.

Ainsi, et comme il est représenté sur la Fig. 3, lorsque l'évidement 20 du pène 19 est totalement engagé sur la partie en saillie 17 du corps 4, le coulisseau 7 peut se déplacer vers l'avant sous l'action du ressort 11 afin de venir coopérer avec la première partie du corps 4 et une surface correspondante du pène 19 pour maintenir l'évidement du pene en position de verrouillage autour de la partie en saillie. Lorsqu'une traction est exercée sur le pène tendant à le faire sortir de la boucle, la partie en saillie 17 du corps 4 et plus particulièrement le bord d'arrêt 17a de celle-ci et le rebord correspondant de l'évidement 20 du pène coopérent ensemble pour retenir le pène dans la boucle. D'autre part, le coulisseau 7 empêche tout déplacement du pêne tendant à le dégager de la partie en saillie du corps.

Lorsque l'utilisateur désire déverrouiller la boucle selon l'invention, il agit sur les moyens de commande de déverrouillage (non représentés) qui coopèrent avec par exemple des parties en saillie du coulisseau 7 pour déplacer celui-ci vers une position arrière de libération du pène 19. Ce déplacement a également pour effet de comprimer le ressort 11 et de faire basculer l'organe de déverrouillage 13 autour de sa surface d'articulation de sorte que la branche 13a de celui-ci vient en appui contre une surface correspondante du pène et amène celui-ci, et plus particulièrement l'évidement 20, à se dégager de la partie en saillie 17 du corps 4.

L'utilisateur relâchant son action sur les moyens de commande de déverrouillage, le ressort exerce une action sur le coulisseau 7 pour le ramener vers sa position avant et coopérer ainsi avec la face frontale du pène pour l'éjecter hors du corps 4.

Le déplacement du coulisseau se poursuit tant que celui-ci n'est pas arrivé en butée contre la partie correspondante du corps 4 comme cela a été décrit précédemment.

Ainsi, les moyens de verrouillage du pène sont constitués par une partie en saillie du corps, cette partie en saillie étant destinée à s'engager dans un évidement du pène, en position de verrouillage de celui-ci. D'autre part, le coulisseau constitue des moyens de maintien de l'évidement du pène, autour de cette saillie ce coulisseau étant monté déplaçable par ledit pène lors de son introduction dans le corps, dans la direction générale de déplacement du pène. Le coulisseau est également sollicité par un organe élastique de rappel et coopére en position de verrouillage du pène, avec le corps et une surface correspondante du pêne pour maintenir celui-ci en position de verrouillage, sous l'action de l'organe élastique de rappel.

D'autre part, le coulisseau est également monté déplaçable dans ledit corps sous l'action des moyens de commande de déverrouillage entre cette position de maintien et une position de libération du pêne dans laquelle il coopère avec des moyens d'éjection pour éjecter ce pêne de la boucle. Ces moyens d'éjection sont constitués par l'organe élastique de rappel dont l'une des extrémités est en appui contre le coulisseau et, l'autre, contre l'organe de déverrouillage du pène, cet organe de déverrouillage étant articulé sur le corps, pour déverrouiller le pène en dégageant l'évidement de celui-ci de la partie en saillie du corps.

Comme on peut le voir sur la Fig. 5, les moyens de commande de déverrouillage du pène constitués par exemple par des boutons coulissants disposés de part et d'autre du boîtier, peuvent coopérer avec des parties en saillie 7a, 7b du coulisseau, s'étendant au-delà du corps 4, pour déplacer celui-ci.

Il est à noter que le ressort 11 est calculé de manière connue en soi pour permettre le dégagement complet de l'évidement du pène, de la partie en saillie du corps, avant que l'organe de déverrouillage remonte dans le corps, ceci afin d'éviter un verrouillage involontaire du pène lors de son éjection de la boucle.

D'autre part, le bossage de guidage 7a du coulisseau peut comporter une partie en saillie coopérant avec un organe de déverrouillage coulissant sur l'une des faces du boîtier pour assurer le déplacement de celui-ci et le déverrouillage du pène.

## Revendications

1. Boucle notamment de ceinture de sécurité pour véhicule automobile, destinée à fixer de façon amovible un brin de celle-ci à point fixe de la carrosserie du véhicule, comprenant un ensemble de gâche et un pène (19) solidaire du brin à fixer, l'ensemble de gâche comportant logés dans un boîtier (1), un corps (4) destinée à être fixé à moyen de retenue solidaire du véhicule, qui délimite un passage et un plan de coulissement pour ledit pêne, des moyens de verrouillage du pène dans la boucle, constitués par une partie en saillie (17) du corps (4) s'étendant dans ledit passage, et destinée à s'engager dans un évidement (20) du pène (19), en position de verrouillage de celui-ci, des moyens de commande de déverrouillage du pêne, des moyens d'éjection de celui-ci et des moyens de maintien (7) du pêne (19) en position de verrouillage sur ladite partie en saillie (17) du corps (4), constitués par un coulisseau (7) monté déplaçable par ledit pène lors de son introduction, dans le corps (4) dans la direciton générale de déplacement du pène, ledit coulisseau étant sollicité par un organe élastique de rappel (11) et coopérant en position de verrouillage du pène, avec le corps (4) et une surface correspondante du pène pour maintenir celui-ci en position, sous l'action dudit organe élastique, ledit coulisseau (7) étant monté déplaçable dans ledit corps (4) sous l'action des moyens de commande de déverrouillage entre la position de maintien et une position de libération du pè- ne, dans laquelle il coopère avec lesdits moyens d'éjection pour éjecter le pène de la boucle, lesdits moyens d'éjection étant constitués par ledit organe élastique de rappel (11) dont l'une des extrémités est en appui contre le coulisseau (7) et l'autre, contre un organe de déverrouillage (13) du pène, articulé dans le corps (4) pour déverrouiller le pène en dégageant l'évidement (20) de celui-ci de la partie en saillie (17) du corps (4) à la suite d'une action exercée sur le coulisseau (7) par les moyens de commande de déverrouillage du pène, caractérisée en ce que l'organe de déverrouillage (13) est constitué par une pièce de manoeuvre présentant deux branches (13a, 13b) s'étendant à peu près à 90_{°} l'une par rapport à l'autre, dont l'une (13b) coopère avec l'organe élastique (11), et l'autre (13a) avec une surface correspondante du pène, pour déverrouiller celui-ci, et une surface d'articulation (14) coopérant avec le corps.

2. Boucle selon la revendication 1, caractérisée en ce que le coulisseau (7) comporte au moins une partie en saillie (7a, 7b) s'étendant au-delà du corps (4) et destinée à coopéerer avec les moyens de commande de déverrouillage du pène.

3. Boucle selon la revendiation 1 ou 2, caractérisée en ce que la surface d'articulation (14) de l'organe de verrouillage est en appui contre un bord d'arrêt du corps (4).

4. Boucle selon l'une quelconque des revendications précédentes, caractérisée en ce que la surface du coulisseau destinée à coopérer avec la face frontale du pène (19) lors de son introduction dans la boucle présente au moins une rampe (18) pour amener le pène à basculer vers sa position de verrouillage et donc l'évidement (20) de celui-ci, à coopérer avec la partie en saillie (17) du corps (4).

5. Boucle selon l'une quelconque des revendica- . tiens précédentes, caractérisée en ce que le coulisseau (7) comporte un bossage (7a) disposé dans une lumière (8) du corps (4) pour assurer le guidage de celui-ci lors de son déplacement.

6. Boucle selon l'une quelconque des revendications précédentes, caractérisée en ce que la partie en saillie (17) du corps (4) est constituée par une partie emboutie de celui-ci, cette partie comportant un bord d'arrêt (17a) coopérant avec un rebord de l'évidement (20) du pène (19) pour retenir celui-ci dans la boucle.

## Patentansprüche

1. Schloß, insbesondere für Kraftfahrzeugsicherheitsgurte, zur lösbaren Befestigung eines Gurtes an einem bestimmten Punkt der Fahrzeugkarosserie, mit einer Schließhakenanordnung und einem mit dem zu befestigenden Gurt fest verbundenen Riegel, wobei die Schließhakenanordnung, in einem Gehäuse (1) angeordnet, aufweist: einen Körper (4), der dazu bestimmt ist, an einem am Fahrzeug befestigten Halteorgan befestigt zu werden, der eine Passage und eine Gleitebene für den Riegel eingrenzt, Verriegelungsorgane für den Riegel in dem Schloß, bestehend aus einem vorstehenden Teil (17) des Körpers (4), der sich in die Passage erstreckt und dazu vorgesehen ist, in eine Öffnung (20) des Riegels (19) in dessen Verriegelungsstellung einzugreifen, Entriegelungsorgane für den Riegel, Auswurforgane für den Riegel und Mittel (7) zur Halterung des Riegels (19) in VerriegelungsteIlung auf dem vorspringenden Teil (17) des Körpers (4), bestehend aus einer Gleitbahn (7), die durch den Riegel während dessen Einführung in den Körper (4) in der allgemeinen Bewegungsrichtung des Riegels verschiebbar ist, wobei die Führungsbahn durch ein elastisches Rückholorgan (11) belastet ist und in Verriegelungsstellung des Riegels mit dem Körper (4) und einer entsprechenden Oberfläche des Riegels zu dessen Halterung unter Einwirkung des elastischen Organs zusammenwirkt, wobei die Gleitbahn (7) in dem körper (4) unter Einwirkung der Entriegelungsorgane zwischen der Halterungsstellung und einer Stellung zum Lösen des Riegels, in der der Riegel mit den Auswurforganen zusammenwirkt, um den Riegel aus dem Schloß auszuwerfen, bewegbar ist, wobei die Auswurforgane aus dem elastischen Federorgan (11) bestehen, von dem ein Ende gegen die Gleitbahn (7) anliegt und das andere gegen ein Entriegelungsorgan (13) des Riegels, das in dem Körper (4) zur Entriegelung des Riegels angelenkt ist, wobei die Öffnung (20) des Riegels von dem vorstehenden Teil (17) des Körpers befreit wird infolge einer Betätigung der Gleitbahn (7) über die Entriegelungsorgane des Riegels, dadurch gekennzeichnet, daß das Entriegelungsorgan (13) aus einem Handhabungsteil besteht, das zwei Arme (13a, 13b) aufweist, die sich im wesentlichen mit einem Winkel von 90_{°} untereinander erstrecken, wovon ein Arm (13b) mit dem elastischen Organ (11) und das andere (13a) mit einer entsprechenden Oberfläche des Riegels zusammenwirken, um letzteren zu entriegeln und dadurch, daß das Entriegelungsorgan eine mit dem Körper zusammenwirkende Biegefläche (14) aufweist.

2. Schloß nach Anspruch 1, dadurch gekennzeichnet, daß die Gleitbahn (7) mindestens einen vorstehenden Bereich (7a, 7b) aufweist, der sich über den Körper (4) hinaus erstreckt und dazu bestimmt ist, mit den Entriegelungsorganen des Riegels zusammenzuwirken.

3. Schloß nach Anspruch 1 oder 2, dadurch gekennzeichnet, daß die Biegefläche (14) des Verriegelungsorgans gegen eine Kante des Körpers (4) anliegt.

4. Schloß nach einem der vorstehenden Ansprüche, dadurch gekennzeichnet, daß die Oberfläche der Gleitbahn, die dazu bestimmt ist, mit der Stirnseite des Riegels (19) während dessen Einführung in das Schloß zusammenzuwirken, mindestens eine Rampe (18) aufweist, um den Riegel in dessen Verriegelungsstellung zu kippen und somit um dessen Öffnung (20) in eine Stellung zu bringen, in der diese mit dem vorstehenden Bereich (17) des Körpers (4) zusammenwirkt.

5. Schloß nach einem der vorstehenden Ansprüche, dadurch gekennzeichnet, daß die Gleitbahn (7) einen Vorsprung (7a) aufweist, der in einer Öffnung (8) des Körpers (4) vorgesehen ist, um dessen Führung während seiner Bewegung zu gewährleisten.

6. Schloß nach einem der vorstehenden Ansprüche, dadurch gekennzeichnet, daß der vorstehende Bereich (17) des Körpers (4) aus einer Vertiefung besteht, wobei dieser Bereich eine Kante (17a) aufweist, die mit einem Rand der Ausnehmung (20) des Riegels (19) zusammenwirkt, um diesen in dem Schloß zurückzuhalten.

## Claims

1. A buckle particularly for an automobile safety belt, intended to fix in a movable manner an end thereof to a fixed point of the body of the vehicle, comprising a hook assembly and a bolt (19) connected to the end to be fixed, the hook assembly comprising, housed in a housing (1), a body (4) intended to be fixed to a holding means connected to the vehicle, which defines a passage and a sliding plane for said bolt, means for locking the bolt in the buckle, composed of a part (17) projecting from the body (4) extending into said passage and adapted to engage in a cavity (20) of bolt (19) in the locked position thereof, bolt release control means, means for ejection thereof and means (7) for holding the bolt (19) in the locked position on said projecting part (17) of the body (4), consisting of a slider (7) mounted to be movable by said bolt during its introduction into said body (4) in the general direction of movement of the bolt, said slider being acted upon by resilient return means (11) and cooperating in the locked position of the bolt with the body (4) and a corresponding surface of the bolt to maintain the latter in position, under the action of said resilient means, said slider (7) being mounted so as to be movable in said body (4) under the action of release control means between the holding position and a release position of the bolt, in which it cooperates with said ejection means to eject the bolt from the buckle, said ejection means being composed of said resilient return means (11), one end of which is supported on the slider (7) and the other on a bolt release component (13) which is articulated in the body (4) to release the bolt by disengaging the cavity (20) thereof from the projecting part (17) of body (4) following an action exerted on the slider (7) by the bolt release control means, characterised in that the release component (13) consists of a manoeuvring member having two branches (13a, 13b) extending at approximately 90_{°} to each other, one of which (13b) cooperates with the resilient means (11) and the other (13a) with a corresponding surface of the bolt, in order to release the latter, and an articulation surface (14) cooperating with the body.

2. The buckle according to claim 1, characterised in that the slider (7) comprises at least one projecting part (7a, 7b) extending beyond the body (4) and intended to cooperate with the bolt release control means.

3. The buckle according to claim 1 or 2, characterised in that the articulation surface (14) of the locking component is supported on a stop edge of the body (4).

4. The buckle according to any one of the preceding claims, characterised in that the surface of the slider intended to cooperate with the front surface of the bolt (19) during its introduction into the buckle has at least one ramp (18) to cause the bolt to pivot towards its locked position and therefore the cavity (20) thereof to cooperate with the projecting part (17) of body (4).

5. The buckle according to any one of the preceding claims, characterised in that the slider (7) contains a boss (7a) arranged in an opening (8) of body (4) to ensure the guiding thereof during its movement.

6. The buckle according to any one of the preceding claims, characterised in that the projecting part (17) of body (4) consists of a stamped part thereof, said part comprising a stop edge (17a) which cooperates with an edge of the cavity (20) of bolt (19) in order to retain the latter in the buckle.
